# EUROPÄISCHE PATENTSCHRIFT

(11) **EP 3 207 594 B1**
(45) Veröffentlichungstag und Bekanntmachung des Hinweises auf die Patenterteilung: **12.06.2019**
(21) Anmeldenummer: 15778270.7
(22) Anmeldetag: 07.10.2015
(51) Int. Cl.: H01R 4/242, H01R 9/26, H01R 4/48

(54) **KLEMMENEINRICHTUNG MIT EINER STROMSCHIENE**
TERMINAL DEVICE HAVING A BUSBAR
DISPOSITIF DE SERRAGE POURVU D'UNE BARRE CONDUCTRICE

(30) Priorität: 16.10.2014 DE 102014115048
(43) Veröffentlichungstag der Anmeldung: 23.08.2017
(73) Patentinhaber: Phoenix Contact GmbH & Co. KG, 32825 Blomberg (DE)
(72) Erfinder: JANZEN, Wjatscheslaw, 32758 Detmold (DE); STEINHAGE, Holger, 32839 Steinheim (DE); GÖTZE, Andrea, 32805 Horn Bad Meinberg (DE); PETHIG, Oliver, 31693 Hespe (DE)
(74) Vertreter: Janke, Christiane
(86) Internationale Anmeldenummer: PCT/EP2015/073152
(87) Internationale Veröffentlichungsnummer: WO 2016/058889

(56) Entgegenhaltungen:
- EP-A1- 1 883 132
- EP-A1- 2 393 160
- EP-A1- 2 457 289
- WO-A1-2010/091984
- DE-A1-102011 054 425
- US-B1- 7 413 487

## Beschreibung

Die Erfindung betrifft eine Klemmeneinrichtung.

Eine solche Klemmeneinrichtung kann insbesondere als sogenannte Rangierklemme ausgebildet sein, die zum Verkabeln von Anlagen eingesetzt werden und zum Verteilen eines oder mehrerer elektrischer Potentiale dienen. An eine Rangierklemme können üblicherweise eine Vielzahl von elektrischen Leitungen angeschlossen werden, wobei unterschiedliche Anschlüsse der Rangierklemme auf einem oder mehreren Potentialen liegen.

Eine Klemmeneinrichtung der hier vorliegenden Art weist ein Gehäuse auf, das mindestens einen Steckplatz ausbildet. An dem mindestens einen Steckplatz ist ein Kontaktteil angeordnet, an das mindestens eine elektrische Leitung zum elektrischen Kontaktieren mit dem Kontaktteil angesteckt werden kann. An dem Gehäuse ist zudem eine Stromschiene angeordnet, die elektrisch mit dem Kontaktteil verbunden ist und sich mit einem Stromschienenabschnitt entlang einer Höhenlinie erstreckt.

Rangierklemmen sind beispielsweise aus der EP 2 393 160 A1, der DE 10 2007 059 640 A1, der WO 2009/052949 A1 und der WO 2010/091984 A1 bekannt.

Bei einer aus der EP 2 393 160 A1 bekannten Klemmeneinrichtung in Form einer Rangierklemme sind an unterschiedlichen Gehäuseseiten eines Gehäuses jeweils mehrere Steckplätze ausgebildet, an denen jeweils ein Kontaktteil angeordnet ist. Die Steckplätze an der einen Gehäuseseite sind hierbei paarweise über Stromschienen mit den Steckplätzen an der anderen Gehäuseseite verbunden, so dass die Steckplätze paarweise auf dem gleichen Potential liegen.

Bei solchen Klemmeneinrichtungen in Form von Rangierklemmen besteht das grundsätzliche Problem, dass die Klemmeneinrichtungen im Betrieb bei Verwendung beispielsweise an einer Industrieanlage sich ändernden Umgebungsbedingungen ausgesetzt sind. So können an einer Klemmeneinrichtung Temperaturänderungen auftreten, die zu einer räumlichen Ausdehnung an den unterschiedlichen Komponenten der Klemmeinrichtung führt, was insbesondere dann problematisch sein kann, wenn unterschiedliche Komponenten sich aufgrund unterschiedlicher Wärmeausdehnungskoeffizienten in unterschiedlicher Weise ausdehnen und es somit zu einer räumlichen Lageänderung der Komponenten zueinander kommt.

Eine Stromschiene dehnt sich aufgrund ihrer länglichen Erstreckung entlang einer Höhenlinie üblicherweise vorzugsweise entlang der Höhenlinie aus. Dehnt sich bei Erwärmung beispielsweise das Gehäuse, an dem die Stromschiene angeordnet ist, in anderer Weise aus als die Stromschiene, weil sich der Wärmeausdehnungskoeffizient des beispielsweise aus Kunststoff hergestellten Gehäuses von dem Wärmeausdehnungskoeffizienten des Materials der metallischen Stromschiene unterscheidet, so kann sich die Lage der Stromschiene zu den Kontaktteilen, mit denen die Stromschiene verbunden ist, ändern, was zu einer Beeinträchtigung des elektrischen Übergangs zwischen der Stromschiene und den Kontaktteilen führen kann.

Aus diesem Grund ist beispielsweise bei der Klemmeneinrichtung der EP 2 393 160 A1 in etwa mittig an jeder Stromschiene ein Ausgleichsbereich mit winklig zueinander erstreckten Abschnitten der Stromschiene, die als Ausgleichseinrichtung zum Ausgleichen von relativen Längenveränderungen dienen, vorgesehen.

Bei einer aus der DE 10 2007 059 640 A1 bekannten Klemmeneinrichtung weist eine Stromschiene senkrecht an einen Stromschienenabschnitt anschließende Endabschnitte auf, die fest mit Kontaktteilen verbunden sind.

Bei einer aus der WO 2010/091 984 A1 bekannten Klemmeneinrichtung schließen an einen mittigen Stromschienenabschnitt schräg erstreckte Endabschnitte an, die eine feste Verbindung mit an den Endabschnitten angeordneten Kontaktteilen herstellen.

Aufgabe der vorliegenden Erfindung ist es, eine Klemmeneinrichtung zur Verfügung zu stellen, die auf einfache, kostengünstige, bauraumsparende Weise einen Ausgleich für relative Lageveränderungen aufgrund unterschiedlicher Wärmeausdehnungskoeffizienten an Komponenten der Klemmeneinrichtung ermöglicht und eine sichere, zuverlässige elektrische Verbindung einer Stromschiene mit zugeordneten Kontaktteilen an Steckplätzen gewährleisten kann.

Diese Aufgabe wird durch einen Gegenstand mit den Merkmalen des Anspruchs 1 gelöst.

Demnach schließt an den Stromschienenabschnitt ein Endabschnitt an, der sich entlang einer Schrägrichtung unter einem schrägen Winkel zur Höhenlinie erstreckt und entlang der Höhenlinie relativ zu dem Kontaktteil bewegbar ist.

Dies geht von dem Gedanken aus, einen Ausgleich für Lageveränderungen infolge einer Ausdehnung von Komponenten der Klemmeneinrichtung mit unterschiedlichem Wärmeausdehnungskoeffizienten dadurch zu schaffen, dass der Endabschnitt der Stromschiene zu dem Kontaktteil, mit dem die Stromschiene elektrisch verbunden ist, bewegbar ist. Der Endabschnitt erstreckt sich entlang einer Schrägrichtung unter einem schrägen Winkel zur Höhenlinie, entlang derer der (mittlere) Stromschienenabschnitt der Stromschiene längserstreckt ist. Der Stromschienenabschnitt stellt hierbei den Leitungsabschnitt der Stromschiene dar, der sich beispielsweise zwischen unterschiedlichen Steckplätzen der Klemmeneinrichtung erstreckt und somit eine Potentialverteilung zur Verfügung stellt.

Bei einer Erwärmung der Klemmeneinrichtung wird es insbesondere an dem entlang der zugeordneten Höhenlinie erstreckten Stromschienenabschnitt zu einer Längenänderung entlang der Höhenlinie kommen, was dazu führt, dass sich der an den Stromschienenabschnitt anschließende Endabschnitt entlang der Höhenlinie relativ zu dem Kontaktteil bewegt, was aufgrund der Bewegbarkeit des Endabschnitts zu dem Kontaktteil ohne weiteres möglich ist und insbesondere nicht zu einer Beeinträchtigung der elektrischen Verbindung zwischen dem Endabschnitt und dem Kontaktteil führt. Dadurch, dass sich der Endabschnitt schräg zur Höhenlinie erstreckt, wird der Endabschnitt bei einer Längenänderung der Stromschiene aufgrund einer Ausdehnung bei Erwärmung entlang der Höhenlinie vielmehr in Richtung des Kontaktteils gedrückt, ohne dass sich die elektrische Verbindung zwischen dem Endabschnitt und dem Kontaktteil löst.

Der Endabschnitt ist entlang einer Schrägrichtung unter einem schrägen Winkel zur Höhenlinie und somit schräg zum Stromschienenabschnitt erstreckt. Der schräge Winkel kann hierbei beispielsweise einen Wert zwischen 20° und 70°, vorzugsweise zwischen 30° und 45°, beispielsweise zwischen 35° und 40° aufweisen.

Der schräge Winkel kann hierbei beispielsweise in Abhängigkeit einer vorbestimmten Einsteckrichtung, in die eine Leitung in einen Steckplatz des Gehäuses eingesteckt werden kann, gewählt sein. Ist ein Steckplatz beispielsweise so ausgestaltet, dass eine Leitung in eine Einsteckrichtung, die schräg zu der dem Steckplatz zugeordneten Höhenlinien erstreckt ist, in den Steckplatz eingesteckt werden kann, so ist der Endabschnitt vorzugsweise derart zu dem dem Steckplatz zugeordneten Kontaktteil erstreckt, dass die Schrägrichtung senkrecht zur Einsteckrichtung weist. Sowohl die Einsteckrichtung als auch die Schrägrichtung beschreiben somit einen schrägen Winkel zur Höhenlinie und sind rechtwinklig zueinander angeordnet.

Das Kontaktteil weist in einer Ausgestaltung zwei Kontaktzapfen auf, zwischen denen der Endabschnitt der Stromschiene elektrisch kontaktierend angeordnet ist. Die Kontaktzapfen stehen beispielsweise entlang der Einsteckrichtung von einem Bügel des Kontaktteils vor und bilden zwischen sich einen Zwischenraum aus, in dem der Endabschnitt angeordnet ist. Der Endabschnitt der Stromschiene ist hierbei in dem Zwischenraum zwischen den Kontaktzapfen entlang der Höhenlinie bewegbar derart, dass bei einer Längenausdehnung der Stromschiene relativ zu dem Gehäuse der Endabschnitt entlang der Höhenlinie in den Zwischenraum zwischen den Kontaktzapfen hineingedrückt werden kann, ohne dass dadurch die elektrische Kontaktierung zwischen dem Endabschnitt und den Kontaktzapfen beeinträchtigt ist.

Die Stromschiene und das Kontaktteil, die zur Potentialverteilung zwischen angeschlossenen Leitungen dienen, sind zweckmäßigerweise aus einem elektrisch leitfähigen Material, insbesondere einem Metall, beispielsweise Kupfer, hergestellt. Das Gehäuse ist demgegenüber zweckmäßigerweise aus einem elektrisch isolierenden Material, beispielsweise Kunststoff, hergestellt.

In einer konkreten Ausgestaltung weist die Stromschiene zwei Endabschnitten auf, die an unterschiedlichen Seiten an den Stromschienenabschnitt anschließen und zur elektrischen Verbindung mit zwei Kontaktteilen zweier Steckplätze dienen. Die Stromschiene erstreckt sich mit ihrem Stromschienenabschnitt entlang einer zugeordneten Höhenlinie und dient zur Potentialverteilung zwischen beidseits der Stromschiene angeordneten Steckplätzen.

Bei einer Klemmeneinrichtung in Form einer Rangierklemme in Etagenbauform sind mehrere Stromschienen auf unterschiedlichen Höhen zur Potentialverteilung zwischen paarweise zueinander versetzten, auf unterschiedlichen Etagen befindlichen Steckplätzen angeordnet. Jede Stromschiene erstreckt sich hierbei mit ihrem Stromschienenabschnitt entlang einer zugeordneten Höhenlinie, wobei die Stromschienen in Vertikalrichtung senkrecht zu den Höhenlinien voneinander beabstandet sind. Die Stromschienen können hierbei abhängig von der genauen Bauform der Klemmeneinrichtung entlang ihrer zugeordneten Höhenlinien unterschiedliche Längen aufweisen.

Das Gehäuse weist beispielsweise mindestens einen ersten Steckplatz an einer ersten Gehäuseseite der Klemmeneinrichtung und mindestens einen zweiten Steckplatz an einer anderen, zweiten Gehäuseseite der Klemmeneinrichtung auf. Beispielsweise können an der ersten Gehäuseseite mehrere erste Steckplätze und an der zweiten Gehäuseseite mehrere zweite Steckplätze vorgesehen sein, wobei jeweils ein erster Steckplatz und ein zweiter Steckplatz einer Höhenlinie zugeordnet und über eine Stromschiene zum Zwecke der Potentialverteilung elektrisch miteinander verbunden sind.

Eine solche Klemmeneinrichtung in Form einer Rangierklemme kann beispielsweise eine tannenbaumähnliche Form aufweisen, bei der eine obere Stromschiene entlang der ihr zugeordneten Höhenlinie kürzer ist als eine untere Stromschiene.

Die Stromschiene ist an dem beispielsweise aus einem elektrisch isolierenden Material hergestellten Gehäuse festgelegt, beispielsweise mit dem Gehäuse mechanisch verrastet. Die Stromschiene kann beispielsweise durch einen Rundleiter ausgebildet sein, was eine einfache, kostengünstige Fertigung der Stromschiene mit ihren schräg abgewinkelten Endabschnitten ermöglicht und eine einfache Montierbarkeit der Stromschiene an dem Gehäuse erlaubt.

Der der Erfindung zugrunde liegende Gedanke soll nachfolgend anhand der in der Figuren dargestellten Ausführungsbeispiele näher erläutert werden. Es zeigen:
- Fig. 1: eine Seitenansicht einer Klemmeneinrichtung in Form einer Rangierklemme;
- Fig. 2: eine vergrößerte Ansicht eines Ausschnitts der Ansicht gemäß Fig. 1;
- Fig. 3: eine vergrößerte, perspektivische Ansicht der Klemmeneinrichtung im Bereich eines Kontaktteils an einem Steckplatz; und
- Fig. 4: eine vergrößerte Ansicht eines Ausschnitts der Ansicht gemäß Fig. 3.

Fig. 1 zeigt in einer Seitenansicht eine Klemmeneinrichtung 1 in Form einer Rangierklemme, bei der an einer ersten Gehäuseseite 10 eine Mehrzahl von ersten Steckplätzen 100 und an einer zweiten Gehäuseseite 11 eine Mehrzahl von zweiten Steckplätzen 110 angeordnet sind. Die Klemmeneinrichtung 1 weist ein Gehäuse 12 aus einem elektrisch isolierenden Material, insbesondere Kunststoff, auf und kann beispielsweise nach Art einer Reihenklemme zusammen mit anderen Klemmeneinrichtungen an eine gemeinsame Tragschiene angesteckt werden, um auf diese Weise eine Klemmenanordnung mit einer Vielzahl von unterschiedlichen Klemmen zu schaffen.

An die Steckplätze 100, 110 der Klemmeneinrichtung 1 können jeweils ein oder mehrere elektrische Leitungen 3 angesteckt werden. Eine Leitung 3 kann hierbei mit einem Leitungsende 30 in eine Einsteckrichtung E1, E2 in einen Steckplatz 100, 110 eingesteckt werden und gelangt bei Einstecken in einen Steckplatz 100, 110 in elektrischen Kontakt mit einem Kontaktteil 13 an dem jeweiligen Steckplatz 100, 110.

Bei der Klemmeneinrichtung 1 gemäß Fig. 1 sind die Kontaktteile 13 der Steckplätze 100 an der ersten Gehäuseseite 10 jeweils paarweise über Stromschienen 2 mit Kontaktteilen 13 der Steckplätze 110 an der zweiten Gehäuseseite 11 verbunden. Die Stromschienen 2 dienen zur Potentialverteilung zwischen den Steckplätzen 100 an der ersten Gehäuseseite 10 und den Steckplätzen 110 an der zweiten Gehäuseseite 11, erstrecken sich entlang unterschiedlicher Höhenlinien L1-L8 und sind - in Vertikalrichtung Z senkrecht zu den Höhenlinien L1-L8 - jeweils paarweise um einen Abstand H voneinander beabstandet.

Bei dem dargestellten Ausführungsbeispiel ergeben sich acht Paare von Steckplätzen 100, 110, die jeweils über eine Stromschiene 2 auf dem gleichen Potential liegen.

Eine Leitung 3 kann mit ihrem Leitungsende 30 in eine Einsteckrichtung E1 schräg zu den Höhenlinien L1-L8 in einen Steckplatz 100 an der ersten Gehäuseseite 10 eingesteckt werden. Das Einstecken einer Leitung 3 in einen Steckplatz 110 an der zweiten Gehäuseseite 11 erfolgt hingegen - spiegelsymmetrisch zur Vertikalrichtung Z - in eine Einsteckrichtung E2, die ebenfalls schräg zu den Höhenlinien L1-L8 gerichtet ist.

Sowohl die Einsteckrichtung E1 für die erste Gehäuseseite 10 als auch die Einsteckrichtung E2 für die zweite Gehäuseseite 11 beschreiben einen Winkel α zu den Höhenlinien L1-L8.

Die Stromschienen 2 erstrecken sich mit einem mittleren Stromschienenabschnitt 20 entlang einer jeweils zugeordneten Höhenlinie L1-L8. An den mittleren Stromschienenabschnitt 20, über den die Stromschiene 2 mechanisch an dem Gehäuse 12 festgelegt, beispielsweise mechanisch mit dem Gehäuse 12 verrastet ist, schließen beidseitig Endabschnitte 21, 22 an, die eine elektrische Verbindung mit den Kontaktteilen 13 der jeweils zugeordneten Steckplätze 100, 110 herstellen.

Wie aus Fig. 1 in Zusammenschau mit der vergrößerten Ansicht gemäß Fig. 2 ersichtlich ist, erstreckt sich jeder Endabschnitt 21, 22 entlang einer zugeordneten Schrägrichtung S unter einem Winkel β schräg zu der der Stromschiene 2 zugeordneten Höhenlinie L1-L8. Der Winkel β kann beispielsweise zwischen 20° und 70°, insbesondere zwischen 30° und 45° liegen. Der Winkel β, unter dem die Schrägrichtung S eines zugeordneten Endabschnitts 21 zu einer zugeordneten Höhenlinie L1-L8 erstreckt ist, und der Winkel α, unter dem die Einsteckrichtung E1, E2 für den jeweiligen Steckplatz 100, 110 zu der Höhenlinie L1-L8 erstreckt ist, ergeben in Summe 90°. Die Einsteckrichtung E1, E2 für einen Steckplatz 100, 110 ist somit senkrecht zur Schrägrichtung S, entlang derer der dem Steckplatz 100, 110 zugeordnete Endabschnitt 21 22 erstreckt ist, gerichtet.

Wie aus Fig. 2 bis Fig. 4 ersichtlich, liegt jeder Endabschnitt 21, 22 in einem Zwischenraum 133 zwischen Kontaktzapfen 130 des Kontaktteils 13 ein. Die Kontaktzapfen 130 stehen von einem Bügel 131 entlang der zugeordneten Einsteckrichtung E1, E2 vor und sind über den Bügel 131 elektrisch mit einer Kontaktfeder 132 kontaktiert. Bei Einstecken einer Leitung 3 in einen Steckplatz 100, 110 gelangt das Leitungsende 30 in elektrischen Kontakt mit der Kontaktfeder 132 und kontaktiert somit elektrisch das Kontaktteil 13.

Das Kontaktteil 13 wird mechanisch an einem Halteteil 14 gehalten, das den zugeordneten Endabschnitt 21, 22 mit Zapfen 140 umgreift und das Kontaktteil 13 mechanisch an dem zugeordneten Steckplatz 100, 110 festlegt. Ein Halteschenkel 141 hält die Kontaktfeder 132 in Position.

Dadurch, dass die Endabschnitte 21, 22 beidseitig des mittleren Stromschienenabschnitts 20 sich jeweils schräg unter einem Winkel β zum Stromschienenabschnitt 20 erstrecken, wird eine zuverlässige elektrische Verbindung zwischen der Stromschiene 2 und den jeweils zugeordneten Kontaktteilen 13 bereitgestellt. Die Endabschnitte 21, 22 sind hierbei derart in dem Zwischenraum 133 zwischen den Zapfen 130 des jeweils zugeordneten Kontaktteils 13 angeordnet, dass jeder Endabschnitt 21, 22 entlang der Höhenlinie L1-L8, entlang derer sich der Stromschienenabschnitt 20 erstreckt, zumindest in gewissem Maße in dem Zwischenraum 133 beweglich ist.

Kommt es im Betrieb der Klemmeneinrichtung 1 zu einer Erwärmung an den unterschiedlichen Komponenten der Klemmeneinrichtung 1, so kann es an den unterschiedlichen Komponenten aufgrund unterschiedlicher Wärmeausdehnungskoeffizienten zu unterschiedlichen Längenänderungen kommen. An den Stromschienen 2 kommt es hierbei aufgrund der Längserstreckung entlang der Höhenlinien L1-L8 vorzugsweise zu einer Längenänderung entlang der Höhenlinien L1-L8. Eine solche Längenänderung führt jedoch nicht zu einer Beeinträchtigung der elektrischen Verbindung der Stromschienen 2 mit den zugeordneten Kontaktteilen 13, weil die Endabschnitte 21, 22 sich zumindest über einen gewissen Weg relativ zu den Kontaktteilen 13 bewegen können und bei Ausdehnung der Stromschienen 2 in die Zwischenräume 133 zwischen den Zapfen 130 der jeweils zugeordneten Kontaktteile 13 hineingedrückt werden.

Kommt es zu einer Ausdehnung A längs entlang der Höhenlinie L1-L8 an einer Stromschiene 2 (siehe Fig. 4), so bewegt sich ein Endabschnitt 21, 22 zumindest geringfügig in dem Zwischenraum 133 zwischen den Zapfen 130 des zugeordneten Kontaktteils 13 und wird in den Zwischenraum 133 in Ausdehnungsrichtung A hineingedrückt, so dass sich die elektrische Verbindung zwischen dem Endabschnitt 21, 22 und dem Kontaktteil 13 verstärkt, es in jedem Fall aber nicht zu einer Beeinträchtigung des elektrischen Übergangs zwischen dem Kontaktteil 13 und der Stromschiene 2 kommt.

Wie aus Fig. 3 und 4 ersichtlich, ist die Stromschiene 2 mit ihren unterschiedlichen Abschnitten 20-22 einstückig durch einen Rundleiter ausgebildet. Die Stromschiene 2 ist, genauso wie die zugeordneten Kontaktteile 13, aus einem metallischen, elektrisch gut leitfähigen Material, beispielsweise Kupfer, gefertigt.

Der der Erfindung zugrunde liegende Gedanke ist nicht auf die vorangehend geschilderten Ausführungsbeispiele beschränkt, sondern lässt sich grundsätzlich auch bei gänzlich anders gearteten Ausführungsformen verwirklichen. Insbesondere können Stromschienen der hier beschriebenen Art auch bei anderen Klemmeneinrichtungen als Rangierklemmen eingesetzt werden.

Der Aufbau einer solchen Klemmeneinrichtung ist nicht notwendigerweise spiegelsymmetrisch.

Zudem sind nicht notwendigerweise mehrere Stromschienen vorhanden. Grundsätzlich kann eine Klemmeneinrichtung auch nur eine einzelne Stromschiene mit einem oder mehreren Endabschnitten verwenden.

### Bezugszeichenliste

- 1: Rangierklemme
- 10, 11: Gehäuseseite
- 100, 110: Steckplatz
- 12: Gehäuse
- 13: Kontaktteil
- 130: Zapfen
- 131: Bügel
- 132: Kontaktfeder
- 133: Zwischenraum
- 14: Halteteil
- 140: Zapfen
- 141: Halteschenkel
- 2: Stromschiene
- 20: Stromschienenabschnitt
- 21, 22: Endabschnitt
- 3: Leitung
- 30: Leitungsende
- α, β: Winkel
- A: Ausdehnungsrichtung
- E1, E2: Einsteckrichtung
- H: Abstand
- L1-L8: Höhenlinie
- S: Schrägrichtung
- X: Horizontalrichtung
- Z: Vertikalrichtung

## Patentansprüche

1. Klemmeneinrichtung, mit
- einem Gehäuse, das mindestens einen Steckplatz aufweist,
- einem an dem mindestens einen Steckplatz angeordneten Kontaktteil, an das mindestens eine elektrische Leitung zum elektrischen Kontaktieren mit dem Kontaktteil ansteckbar ist, und
- mindestens einer an dem Gehäuse angeordneten Stromschiene, die elektrisch mit dem Kontaktteil verbunden ist und sich mit einem Stromschienenabschnitt entlang einer Höhenlinie erstreckt, wobei an den Stromschienenabschnitt (20) ein Endabschnitt (21, 22) anschließt, der sich entlang einer Schrägrichtung (S) unter einem schrägen Winkel (β) zur Höhenlinie (L1-L8) erstreckt,
**dadurch gekennzeichnet, dass** der Endabschnitt (21, 22) entlang der Höhenlinie (L1-L8) relativ zu dem Kontaktteil (13) bewegbar ist,
dass jeder Endabschnitt (21, 22) in einem Zwischenraum (133) zwischen Kontaktzapfen (130) des Kontaktteils (13) einliegt, wobei die Endabschnitte (21, 22) derart in dem Zwischenraum (133) zwischen den Kontaktzapfen (130) des jeweils zugeordneten Kontaktteils (13) angeordnet sind, dass jeder Endabschnitt (21, 22) entlang der Höhenlinie (L1-L8), entlang derer sich der Stromschienenabschnitt (20) erstreckt, zumindest in gewissem Maße in dem Zwischenraum (133) beweglich ist, und
dass das Kontaktteil (13) mechanisch an einem Halteteil (14) gehalten ist, das den zugeordneten Endabschnitt (21, 22) mit Zapfen (140) umgreift und das Kontaktteil (13) mechanisch an dem zugeordneten Steckplatz (100, 110) festlegt.

2. Klemmeneinrichtung nach Anspruch 1, **dadurch gekennzeichnet, dass** der schräge Winkel (β) zwischen 20° und 70° beträgt.

3. Klemmeneinrichtung nach Anspruch 1 oder 2, **dadurch gekennzeichnet, dass** in den mindestens einen Steckplatz (100, 110) mindestens eine Leitung (3) entlang einer Einsteckrichtung (E1, E2), die schräg zu der dem mindestens einen Steckplatz (100, 110) zugeordneten Höhenlinie (L1-L8) weist, einsteckbar ist.

4. Klemmeneinrichtung nach Anspruch 3, **dadurch gekennzeichnet, dass** der Endabschnitt (21, 22) mit der Schrägrichtung (S) senkrecht zur Einsteckrichtung (E1, E2) erstreckt ist.

5. Klemmeneinrichtung nach einem der vorangehenden Ansprüche, **dadurch gekennzeichnet, dass** die Kontaktzapfen (130) senkrecht zur Schrägrichtung (S) von einem Bügel (131) des Kontaktteils (13) vorstehen und zwischen sich einen Zwischenraum (133) ausbilden, in dem der Endabschnitt (21, 22) angeordnet ist.

6. Klemmeneinrichtung nach einem der vorangehenden Ansprüche, **dadurch gekennzeichnet, dass** die Stromschiene (2) zwei Endabschnitte (21, 22) aufweist, die an unterschiedlichen Seiten an den Stromschienenabschnitt (20) anschließen.

7. Klemmeneinrichtung nach einem der vorangehenden Ansprüche, **dadurch gekennzeichnet, dass** die Klemmeneinrichtung (1) mehrere Stromschienen (2) aufweist, die jeweils einen entlang einer Höhenlinie (L1-L8) erstreckten Stromschienenabschnitt (20) aufweisen und in Vertikalrichtung (Z) senkrecht zu den Höhenlinien (L1-L8) voneinander beabstandet sind.

8. Klemmeneinrichtung nach einem der vorangehenden Ansprüche, **dadurch gekennzeichnet, dass** das Gehäuse (12) mindestens einen ersten Steckplatz (100) an einer ersten Gehäuseseite (10) der Klemmeneinrichtung (1) und mindestens einen zweiten Steckplatz (110) an einer anderen, zweiten Gehäuseseite (11) der Klemmeneinrichtung (1) aufweist.

9. Klemmeneinrichtung nach Anspruch 8, **dadurch gekennzeichnet, dass** das Gehäuse (12) an der ersten Gehäuseseite (10) mehrere erste Steckplätze (100) und an der zweiten Gehäuseseite (11) mehrere zweite Steckplätze (110) aufweist, wobei jeweils ein erster Steckplätz (100) und ein zweiter Steckplatz (110) einer Höhenlinie (L1-L8) zugeordnet und über eine Stromschiene (2) elektrisch miteinander verbunden sind.

10. Klemmeneinrichtung nach einem der vorangehenden Ansprüche, **dadurch gekennzeichnet, dass** die Stromschiene (2) durch einen Rundleiter ausgebildet ist.

## Claims

1. Terminal device comprising
- a housing which has at least one insertion slot,
- a contact part which is arranged at the at least one insertion slot and to which at least one electrical line for making electrical contact with the contact part can be plug-connected, and
- at least one busbar which is arranged on the housing, is electrically connected to the contact part and extends, by way of one busbar section, along a vertical line, wherein an end section (21, 22) adjoins the busbar section (20), which end section extends along an oblique direction (S) at an oblique angle (β) in relation to the vertical line (L1-L8),
**characterized in that** the end section (21, 22) can be moved relative to the contact part (13) along the vertical line (L1-L8),
**in that** each end section (21, 22) is situated in an intermediate space (133) between contact pins (130) of the contact part (13), wherein the end sections (21, 22) are arranged in the intermediate space (133) between the contact pins (130) of the respectively associated contact part (13) in such a way that each end section (21, 22) can be moved at least to a certain extent in the intermediate space (133) along the vertical line (L1-L8) along which the busbar section (20) extends, and
**in that** the contact part (13) is mechanically held on a holding part (14) which engages around the associated end section (21, 22) by way of pins (140) and mechanically secures the contact part (13) to the associated insertion slot (100, 110).

2. Terminal device according to Claim 1, **characterized in that** the oblique angle (β) is between 20° and 70°.

3. Terminal device according to Claim 1 or 2, **characterized in that** at least one line (3) can be inserted into the at least one insertion slot (100, 110) along an insertion direction (E1, E2) which points obliquely in relation to the vertical line (L1-L8) which is associated with the at least one insertion slot (100, 110).

4. Terminal device according to Claim 3, **characterized in that** the end section (21, 22) with the oblique direction (S) extends perpendicular to the insertion direction (E1, E2).

5. Terminal device according to one of the preceding claims, **characterized in that** the contact pins (130) project perpendicularly in relation to the oblique direction (S) from a clip (131) of the contact part (13) and between them form an intermediate space (133) in which the end section (21, 22) is arranged.

6. Terminal device according to one of the preceding claims, **characterized in that** the busbar (2) has two end sections (21, 22) which adjoin the busbar section (20) on different sides.

7. Terminal device according to one of the preceding claims, **characterized in that** the terminal device (1) has a plurality of busbars (2) which each have a busbar section (20) which extends along a vertical line (L1-L8) and are spaced apart from one another in the vertical direction (Z) perpendicularly in relation to the vertical lines (L1-L8).

8. Terminal device according to one of the preceding claims, **characterized in that** the housing (12) has at least one first insertion slot (100) on a first housing side (10) of the terminal device (1) and at least one second insertion slot (110) on another, second housing side (11) of the terminal device (1).

9. Terminal device according to Claim 8, **characterized in that** the housing (12) has a plurality of first insertion slots (100) on the first housing side (10) and a plurality of second insertion slots (110) on the second housing side (11), wherein a first insertion slot (100) and a second insertion slot (110) are associated with one vertical line (L1-L8) in each case and are electrically connected to one another by means of a busbar (2).

10. Terminal device according to one of the preceding claims, **characterized in that** the busbar (2) is formed by a round conductor.

## Revendications

1. Dispositif de serrage, comprenant
- un boîtier pourvu d'au moins un emplacement d'enfichage,
- un élément de contact disposé sur l'au moins un emplacement d'enfichage et sur lequel au moins une ligne électrique peut être enfichée pour venir en contact électrique avec l'élément de contact, et
- au moins une barre conductrice qui est disposée sur le boîtier et est reliée électriquement à l'élément de contact et qui s'étend par une partie de barre conductrice le long d'une ligne de niveau, dans lequel une partie d'extrémité (21, 22) est raccordée à la partie de barre conductrice (20) et s'étend le long d'une direction oblique (S) selon un angle oblique (β) par rapport à la ligne de niveau (L1-L8),
**caractérisé en ce que** la partie d'extrémité (21, 22) est mobile le long de la ligne de niveau (L1-L8) par rapport à l'élément de contact (13),
**en ce que** chaque partie d'extrémité (21, 22) se trouve dans un espace intermédiaire (133) situé entre des broches de contact (130) de la partie de contact (13), dans lequel les parties d'extrémité (21, 22) sont disposées dans l'espace intermédiaire (133) situé entre les broches de contact (130) de l'élément de contact (13) associé respectif de sorte que chaque partie d'extrémité (21, 22) est mobile le long de la ligne de niveau (L1-L8) le long de laquelle la partie de barre conductrice (20) s'étend au moins dans une certaine mesure dans l'espace intermédiaire (133),
et **en ce que** l'élément de contact (13) est maintenu mécaniquement sur un élément de maintien (14) qui entoure la partie d'extrémité (21, 22) associée par des broches (140) et fixe mécaniquement l'élément de contact (13) à l'emplacement d'enfichage (100, 110) associé.

2. Dispositif de serrage selon la revendication 1, **caractérisé en ce que** l'angle oblique (β) est compris entre 20° et 70°.

3. Dispositif de serrage selon la revendication 1 ou 2, **caractérisé en ce qu'**au moins une ligne (3) peut être enfichée dans l'au moins un emplacement d'enfichage (100, 110) le long d'une direction d'enfichage (E1, E2) qui est dirigée obliquement par rapport à la ligne de niveau (L1-L8) associée à l'au moins un emplacement d'enfichage (100, 110).

4. Dispositif de serrage selon la revendication 3, **caractérisé en ce que** la partie d'extrémité (21, 22) est prolongée suivant la direction oblique (S) perpendiculairement à la direction d'enfichage (E1, E2).

5. Dispositif de serrage selon l'une des revendications précédentes, **caractérisé en ce que** les broches de contact (130) font saillie perpendiculairement à la direction oblique (S) à partir d'un étrier (131) de l'élément de contact (13) et forment entre elles un espace intermédiaire (133) dans lequel est disposée la partie d'extrémité (21,22).

6. Dispositif de serrage selon l'une des revendications précédentes, **caractérisé en ce que** la barre conductrice (2) comporte deux parties d'extrémité (21, 22) qui sont reliées à la partie de barre conductrice (20) sur différents côtés.

7. Dispositif de serrage selon l'une des revendications précédentes, **caractérisé en ce que** le dispositif de serrage (1) comporte une pluralité de barres conductrices (2) qui présentent respectivement une partie de barre conductrice (20) s'étendant le long d'une ligne de niveau (L1-L8) et qui sont espacées les unes des autres dans une direction verticale (Z) perpendiculairement aux lignes de niveau (L1-L8).

8. Dispositif de serrage selon l'une des revendications précédentes, **caractérisé en ce que** le boîtier (12) comporte au moins un emplacement d'enfichage (100) sur un premier côté (10) du boîtier du dispositif de serrage (1) et au moins un deuxième emplacement d'enfichage (110) sur un autre côté ou deuxième côté (11) du boîtier du dispositif de serrage (1).

9. Dispositif de serrage selon la revendication 8, **caractérisé en ce que** le boîtier (12) comporte une pluralité de premiers emplacements d'enfichage (100) sur le premier côté (10) du boîtier et une pluralité de deuxièmes emplacements d'enfichage (110) sur le deuxième côté (11) du boîtier, dans lequel un premier emplacement d'enfichage (100) et un deuxième emplacement d'enfichage (110) sont respectivement associés à une ligne de niveau (L1-L8) et sont électriquement reliés l'un à l'autre par l'intermédiaire d'une barre conductrice (2).

10. Dispositif de serrage selon l'une des revendications précédentes, **caractérisé en ce que** la barre conductrice (2) est formée par un conducteur rond.
